# EUROPÄISCHE PATENTSCHRIFT

(11) **EP 2 120 622 B1**
(45) Veröffentlichungstag und Bekanntmachung des Hinweises auf die Patenterteilung: **26.10.2011**
(21) Anmeldenummer: 07847019.2
(22) Anmeldetag: 07.12.2007
(51) Int. Cl.: A43C 11/14, A63C 9/00

(54) **RATSCHENSCHNALLE FÜR EINEN SKISCHUH**
RATCHET CLASP FOR A SKI BOOT
BOUCLE À CLIQUET POUR CHAUSSURE DE SKI

(30) Priorität: 24.08.2007 DE 202007011828 U; 28.09.2007 DE 202007013582 U
(43) Veröffentlichungstag der Anmeldung: 25.11.2009
(73) Patentinhaber: Martsch, Hans Georg, 63263 Neu-Isenburg (DE)
(72) Erfinder: Martsch, Hans Georg, 63263 Neu-Isenburg (DE)
(74) Vertreter: Beier, Ralph
(86) Internationale Anmeldenummer: PCT/EP2007/010669
(87) Internationale Veröffentlichungsnummer: WO 2009/026952

(56) Entgegenhaltungen:
- EP-A- 0 787 442
- DE-A1- 1 685 787
- FR-A- 2 527 463
- JP-A- 8 242 907
- US-A- 5 927 744
- US-A1- 2003 019 081

## Beschreibung

Die Erfindung betrifft eine Ratschenschnalle zum Verschließen eines Schuhs gemäß dem Oberbegriff des Hauptanspruchs, insbesondere für einen Skischuh.

Zum Verschließen von Snowboard-Schuhen sind verschiedene Ratschenschnallen bekannt, die beispielsweise in DE 101 05 523 A1, DE 198 00 148 C2 und EP 1 221 291 A1 beschrieben sind. Diese bekannten Ratschenschnallen weisen ein aus Kunststoff bestehendes Zugband mit einer Verzahnung auf, in die eine Außenverzahnung einer Zugwalze eingreift, wobei die Zugwalze von einem Spannhebel gedreht werden kann, um das Zugband zu spannen. Der Spannhebel und die Zugwalze sind hierbei einstückig ausgebildet, so dass eine Schwenkung des Spannhebels um einen vorgegebenen Winkel zu einer entsprechenden Drehung der Zugwalze um den gleichen Winkel führt.

Nachteilig an diesen bekannten Ratschenschnallen ist die Tatsache, dass sich hohe Zugspannungen in dem Zugband nur mit einer großen Bedienkraft realisieren lassen. Die vorstehend beschriebenen bekannten Ratschenschnallen eignen sich deshalb lediglich für Snowboard-Bindungen, bei denen zum Verschließen der Snowboard-Bindung keine großen Zugspannungen erforderlich sind. Bei Skischuhen sind jedoch zum Verschließen wesentlich größere Zugspannungen erforderlich, um einen festen Sitz in dem Skischuh zu erreichen.

Zum Verschließen von Skischuhen werden deshalb Spannverschlüsse verwendet, wie sie beispielsweise in EP 0 657 117 A1, EP 1 205 122 A2, EP 1 279 345 A1 oder EP 0 140 874 A1 beschrieben sind. Bei diesen Spannverschlüssen ist ebenfalls ein Spannhebel vorgesehen, der jedoch kein Zugband spannt, sondern ein voreingestelltes Zugglied. Die Zugspannung wird hierbei also vor dem eigentlichen Schließvorgang durch eine Justierung des Zuggliedes voreingestellt und kann bei dem eigentlichen Schließvorgang dann nicht mehr nachgestellt werden.

Weiterhin ist zum Stand der Technik hinzuweisen auf FR 2 527 463 A, US 2003/019081 A1, JP 08 242907 A und DE 16 85 787 A1. Keine dieser Druckschriften offenbart jedoch eine gattungsgemäße Ratschenschnalle mit einer Verzahnung von Zugwalze und Zugband.

Aus US 5 927 744 ist eine Spannvorrichtung bekannt, die bei einem Snow-Board eingesetzt werden kann, um eine Spannband aufzuwickeln. Hierbei ist also keine Verzahnung von Zugwalze und Zugband vorgesehen. Darüber hinaus wird das Zugband hierbei aufgewickelt, so dass es sich um eine gattungsfremde Spannvorrichtung handelt.

Schließlich ist aus EP 0 787 442 A1 eine Ratschenschnalle gemäß dem Oberbegriff des Hauptanspruchs bekannt.

Der Erfindung liegt deshalb die Aufgabe zugrunde, eine Ratschenschnalle zu schaffen, die sich auch gut zum Verschließen von Skischuhen eignet.

Diese Aufgabe wird durch eine erfindungsgemäße Ratschenschnalle gemäß dem Hauptanspruch gelöst.

Die Erfindung beruht auf der technischen Erkenntnis, dass sich die eingangs beschriebenen herkömmlichen Ratschenschnallen deshalb nicht gut für Skischuhe eignen, weil der Spannhebel und die Zugwalze einstückig ausgebildet sind. Dies hat zur Folge, dass eine Drehung des Spannhebels um einen vorgegebenen Winkel zu einer entsprechenden Drehung der Zugwalze um den gleichen Winkel führt, so dass die Drehmomentübertragung von dem Spannhebel auf die Zugwalze und damit auf das Zugband ohne eine Übersetzung erfolgt, was eine große Bedienkraft erforderlich macht.

Die Verwendung eines Getriebes zwischen dem Spannhebel und der Zugwalze bietet den Vorteil, dass sich die beim Verschließen von Skischuhen erforderlichen großen Zugspannungen mit einer relativ kleinen Bedienkraft zur Betätigung des Spannhebels realisieren lassen.

Gemäß der Erfindung weist das Getriebe zwischen dem Spannhebel und der Zugwalze mindestens ein Zahnrad auf, das verdrehsicher mit der Zugwalze verbunden ist und in das der Spannhebel eingreift, um die Zugwalze zu drehen. Wichtig ist hierbei, dass das Zahnrad einen größeren Durchmesser aufweist als die Zugwalze.

Vorzugsweise ist hierbei an beiden Stirnseiten der Zugwalze jeweils ein Zahnrad angebracht, so dass der Spannhebel beidseitig in die beiden Zahnräder eingreift, um die Zugwalze zu drehen.

Hinsichtlich des Durchmesserverhältnisses des Getriebes zwischen dem Zahnrad und der Zugwalze ist die Erfindung nicht auf bestimmte Werte beschränkt. Vorzugsweise ist das Verhältnis jedoch größer als 1.5, 2 oder 3. Dies bedeutet, dass das von dem Bediener auf den Spannhebel aufgebrachte Drehmoment entsprechend kleiner ist als das Drehmoment, das auf die Zugwalze wirkt.

Im Gegensatz zu den eingangs beschriebenen herkömmlichen Ratschenschnallen für Snowboard-Bindungen sind der Spannhebel und die Zugwalze bei der erfindungsgemäßen Ratschenschnalle vorzugsweise als getrennte Bauteile ausgebildet, was die Zwischenschaltung des Getriebes ermöglicht.

Weiterhin ist zu erwähnen, dass die Zugwalze bei den eingangs beschriebenen bekannten Ratschenschnallen für Snowboard-Bindungen innerhalb der Ratschenschnalle verschiebbar ist, um nach einer Spannbewegung ein Zurückdrehen der Zugwalze zu ermöglichen, indem die Zugwalze kurz von dem Zugband abgehoben wird. Bei der erfindungsgemäßen Ratschenschnalle weist die Zugwalze dagegen vorzugsweise eine Drehachse auf, die innerhalb der Ratschenschnalle ortsfest ist. Dies ist möglich, weil der Spannhebel und die Zugwalze als getrennte Bauteile ausgebildet und damit mechanisch entkoppelt werden können.

Ein weiterer Unterschied der erfindungsgemäßen Ratschenschnalle gegenüber den eingangs beschriebenen Ratschenschnallen für Snowboard-Bindungen besteht darin, dass die erfindungsgemäße Ratschenschnalle eine Ratsche aufweist, die den Spannhebel mechanisch mit der Zugwalze verbindet, wobei die Ratsche die Zugwalze bzw. die damit verbundenen Zahnräder nur in einer Schwenkrichtung des Spannhebels mitnimmt und ansonsten den Spannhebel von Zugwalze bzw. den damit verbundenen Zahnrädern mechanisch entkoppelt. Im Gegensatz dazu sind der Spannhebel und die Zugwalze bei den eingangs beschriebenen bekannten Ratschenschnallen für Snowboard-Bindungen einstückig als ein Bauteil ausgebildet und können deshalb nicht voneinander entkoppelt werden, so dass die Ratschenfunktion bei den eingangs beschriebenen herkömmlichen Ratschenschnallen in anderer Weise realisiert werden muss.

Darüber hinaus weist die erfindungsgemäße Ratschenschnalle vorzugsweise einen lösbaren Verriegelungsmechanismus auf, der den Spannhebel wahlweise mit der Zugwalze oder den damit verbundenen Zahnrädern koppelt oder von der Zugwalze bzw. den Zahnrädern entkoppelt. Die Verriegelung bzw. Entriegelung des Verriegelungsmechanismus kann hierbei beispielsweise durch Bedienelemente (z.B. Tasten oder Druckknöpfe) erfolgen, die beispielsweise an dem Spannhebel angebracht sein können.

Weiterhin weist die erfindungsgemäße Ratschenschnalle vorzugsweise eine lösbare Sperrklinke auf, die verhindert, dass das Zugband im gespannten Zustand aus der Ratschenschnalle herausrutscht.

In einer Variante der Erfindung greift die Sperrklinke in die Zugwalze bzw. die Zahnräder ein und verriegelt diese dadurch, wobei die Zugwalze wiederum das Zugband fixiert. In dieser Variante wirkt die Sperrklinke also mittelbar über die Zahnräder bzw. die Zugwalze auf das Zugband.

In einer anderen Variante der Erfindung greift die Sperrklinke dagegen direkt in das Zugband ein und verhindert dadurch ein Herausrutschen des Zugbandes im gespannten Zustand.

Im gespannten Zustand kann der Spannhebel vorzugsweise an den Schuh angeklappt werden, um zu verhindern, dass der Benutzer durch einen abstehenden Spannhebel gestört wird. Hierbei ist es möglich, dass der Spannhebel im angeklappten Zustand automatisch die Sperrklinke verriegelt und dadurch ein Lösen der Sperrklinke verhindert. Hierzu kann beispielsweise in dem Spannhebel eine Ausnehmung angeordnet sein, die im angeklappten Zustand die Sperrklinke oder ein zugehöriges Betätigungselement aufnimmt und dadurch blockiert.

Gemäß der Erfindung weist die Zugwalze an ihrer Mantelfläche eine Außenverzahnung auf, in die eine entsprechende Verzahnung des Zugbandes eingreift. Die Kopplung zwischen der Zugwalze und dem Zugband kann also formschlüssig erfolgen.

Schließlich ist die Erfindung nicht auf eine Ratschenschnalle als einzelnes Bauteil beschränkt, sondern umfasst auch einen Schuh mit einer derartigen erfindungsgemäßen Ratschenschnalle, wobei es sich beispielsweise um einen Skischuh, einen Snowboard-Schuh, eine Snowboard-Bindung, einen Schlittschuh, einen Rollschuh oder einen Bergstiefel handeln kann. Die Erfindung ist jedoch hinsichtlich des Einsatzgebietes der erfindungsgemäßen Ratschenschnalle nicht auf die vorstehend erwähnten Schuhtypen beschränkt, sondern grundsätzlich auch bei anderen Schuhtypen anwendbar.

Andere vorteilhafte Weiterbildungen der Erfindung sind in den Unteransprüchen gekennzeichnet oder werden nachstehend zusammen mit der Beschreibung der bevorzugten Ausführungsbeispiele anhand der Figuren näher erläutert. Es zeigen:
- Figur 1: eine Aufsicht auf eine erfindungsgemäße Ratschenschnalle,
- Figur 2: eine Seitenansicht der Ratschenschnalle aus Figur 1,
- Figur 3: eine Frontansicht der Ratschenschnalle aus den Figuren 1 und 2,
- Figur 4: eine Detailansicht der Zugwalze der in den Figuren 1 bis 3 dargestellten Ratschenschnalle,
- Figur 5: eine detaillierte Seitenansicht der Zugwalze aus den Figuren 1 bis 4,
- Figur 6: eine Detailansicht einer Abwandlung der Zugwalze,
- Figur 7: eine Aufsicht auf einen Spannhebel für die Ratschenschnalle aus den vorangehenden Figuren,
- Figur 8: eine Unteransicht auf den Spannhebel gemäß Figur 7,
- Figur 9: eine Seitenansicht des Spannhebels aus den Figuren 7 und 8,
- Figur 10: eine stirnseitige Ansicht einer Achsenwelle der Ratschenschnalle aus den vorangehenden Figuren,
- Figur 11: eine Aufsicht auf die Achsenwelle gemäß Figur 10,
- Figur 12: eine Aufsicht auf die Achsenwelle gemäß den Figuren 10 und 11 mit darauf montierten Teilen,
- Figur 13: eine Seitenansicht eines Zahnrads für die Ratschenschnalle aus den vorangehenden Figuren,
- Figur 14: die Ratschenschnalle mit den montierten Zahnrädern zur Kraftübertragung von dem Spannhebel auf die Zugwalze,
- Figur 15: eine Stirnansicht des Zahnrads im entkoppelten Zustand,
- Figur 16: eine Unteransicht der Ratschenschnalle,
- Figur 17: eine Frontansicht der Ratschenschnalle im montierten Zustand,
- Figur 18: eine Aufsicht auf das Zugband,
- Figur 19: eine Seitenansicht der montierten Ratschenschnalle auf einem Skischuh,
- Figur 20: eine detaillierte Seitenansicht der Ratschenschnalle mit angeklapptem Spannhebel sowie
- Figur 21: eine Seitenansicht der erfindungsgemäßen Ratschenschnalle mit abgeklapptem Spannhebel.

Die Zeichnungen zeigen eine erfindungsgemäße Ratschenschnalle zum Verschließen eines Skischuhs 1, wie beispielsweise aus Figur 19 ersichtlich ist.

Die Ratschenschnalle weist einen Ratschenhalter 2 auf, der an einem der beiden miteinander zu verbindenden Teile des Skischuhs 1 befestigt ist, wobei die Verspannung der beiden Teile des Skischuhs 1 durch ein Zugband 3 erfolgt, wie noch detailliert erläutert wird.

Die Befestigung des Ratschenhalters 2 an dem Skischuh 1 erfolgt zum einen über eine vordere Verankerung 4a, die in eine Nut 4b in dem Skischuh 1 eingeschoben wird, wie insbesondere aus Figur 17 ersichtlich ist.

Zum anderen erfolgt die Befestigung des Ratschenhalters 2 an dem Skischuh 1 durch einen Niet 4c im hinteren Bereich des Ratschenhalters 2, wie insbesondere aus den Figuren 1, 14, 20 und 21 ersichtlich ist.

Darüber hinaus ist noch eine Nietstange 4d vorgesehen, die zur Befestigung des Zugbandes 3 an dem gegenüberliegenden Teil des Skischuhs 1 dient, wie noch detailliert beschrieben wird.

Zum Spannen des Zugbandes 3 weist die erfindungsgemäße Ratschenschnalle eine Zugwalze 5 auf, die an ihren beiden Enden jeweils einen unverzahnten Bereich 5a und an ihrer Innenseite vier vorspringende Federn 5b aufweist, wobei die Federn 5b axial ausgerichtet sind und in entsprechende Nuten 6a eingreifen, wie ebenfalls noch detailliert beschrieben wird.

Zwischen den beiden äußeren unverzahnten Bereichen 5a weist die Zugwalze 5 an ihrer äußeren Mantelfläche eine Verzahnung 5c auf, die in eine entsprechende Verzahnung des Zugbandes 3 eingreift, um das Zugband zu spannen.

Ferner weist die erfindungsgemäße Ratschenschnalle eine Achsenwelle 6 auf, welche im montierten Zustand die Zugwalze 5 trägt, wobei die Federn 5b der Zugwalze 5 in entsprechende Nuten 6a in der äußeren Mantelfläche der Achsenwelle 6 eingreifen, so dass die Nut-Feder-Verbindung zwischen den Federn 5b und den Nuten 6a eine verdrehsichere Verbindung zwischen der Zugwalze 5 und der Achsenwelle 6 bewirkt.

An einem Ende ist die Achsenwelle 6 durch einen Splint 7 oder ein ähnliches Sicherungselement gesichert, wie insbesondere aus Figur 12 ersichtlich ist.

Ferner weist die Ratschenschnalle zwei Spannfedern 8, 9 auf, wobei die Spannfeder 8 eine Sperrklinke 10 gegen die Außenverzahnung 20a der Zahnräder 20 drückt. Dadurch wird verhindert, dass sich die Zugwalze 5 nach dem Spannen frei drehen kann, was zu einem Freigeben des Zugbandes 3 und damit zu einer Lösung der Verbindung führen würde.

Darüber hinaus ist eine Spannvorrichtung 11 vorgesehen, die ebenfalls gegen die Außenverzahnung 20a der Zahnräder 20 drückt, welche über die Achsenwelle 6 die Zugwalze 5 dreht und dadurch das Zugband 3 spannt, wie noch detailliert beschrieben wird.

Die Spannvorrichtung 11 kann hierbei von einem Entriegler 12 entriegelt werden, wobei der Entriegler 12 mit einem Griff 12a betätigt werden kann, der in einem Führungsschlitz 12b geführt wird. Eine Betätigung des Griffs 12a hat zur Folge, dass die Spannvorrichtung 11 über die Zahnräder 20 die Zugwalze 5 nicht dreht, so dass auch das Zugband 3 nicht gespannt wird.

Zum Spannen des Zugbandes 3 weist die erfindungsgemäße Ratschenschnalle einen Spannhebel 13 auf, der um die Achsenwelle 6 schwenkbar ist, wobei Figur 20 den Spannhebel 13 in einem angeklappten Zustand zeigt, wenn der Skischuh 1 verschlossen ist, wohingegen Figur 21 den Spannhebel 13 in einem abgeklappten Zustand zeigt.

Ferner weist die Ratschenschnalle eine Rückrutschsperre 14 auf, die von einem Griff 14a betätigt werden kann und ein Zurückrutschen verhindern soll, wie noch detailliert beschrieben wird.

Darüber hinaus weist die Ratschenschnalle in dem Spannhebel 13 einen Achsendurchgang 15 (vgl. Fig. 9) auf, der auf die Achsenwelle 6 aufgesteckt wird.

Ferner weist die Ratschenschnalle eine Spannvorrichtung 16 auf, die von einer Entriegelung 17 entriegelt werden kann, wobei die Entriegelung ein Spannfedersystem 17a aufweist.

Im montierten Zustand befindest sich auf der Achsenwelle 6 zwischen dem Splint 7 und einem Achsenkopf 18 auch eine oder mehrere Unterlegscheiben 19 sowie zwei Zahnräder 20 auf beiden Seiten der Zugwalze 5, wobei die beiden Zahnräder 20 eine Außenverzahnung 20a aufweisen. Darüber hinaus weisen auch die beiden Zahnräder 20 an ihrer Bohrung innen axial verlaufende Federn 21 auf, die im montierten Zustand in die Nuten 6a der Achsenwelle 6 eingreifen, so dass die beiden Zahnräder 20 durch eine Nut-Feder-Verbindung zwischen den Nuten 6a und den Federn 21 verdrehsicher verbunden sind.

Es wurde bereits vorstehend erwähnt, dass das Zugband 3 mit einem Teil des Skischuhs 1 verbunden ist. Die Verbindung erfolgt hierbei mittels eines Schnallenbügels 22 (vgl. Fig. 18, 19), der in den Schnallenhaken 23 eingesetzt werden kann; wobei der Schnallenhaken 23 zwei verschiedene Hakenstellungen 23a, 23b aufweist.

Der Schnallenhaken 23 ist über eine Schnallenspange 24 an dem anderen Teil des Skischuhs 1 befestigt.

Ferner ist noch zu erwähnen, dass das Zugband 3 einen verzahnten Bereich 25 und einen glatten, nicht verzahnten Bereich 26 aufweist.

Im Folgenden wird nun die Funktionsweise der vorstehend beschriebenen erfindungsgemäßen Ratschenschnalle erläutert.

Zum Verschließen des Skischuhs 1 wird zunächst die Schnallenspange 24 in eine der Hakenstellungen 23a, 23b des Schnallenhakens 23 eingehängt.

Anschließend wird der Spannhebel 13 abgeklappt, d.h. in Figur 19 im Uhrzeigersinn. Dabei greift die Spannvorrichtung 11 in die Außenverzahnung 20a der beiden Zahnräder 20 ein, wie beispielsweise aus Figur 14 ersichtlich ist. Der Spannhebel 13 nimmt also beim Abklappen von dem Skischuh 1 die beiden Zahnräder 20 mit, wobei die beiden Zahnräder 20 wiederum die Zugwalze 5 mitdrehen, so dass sich die Zugwalze 5 in der Darstellung gemäß Figur 2 im Uhrzeigersinn dreht und dadurch das Zugband 3 spannt.

Beim Zurückklappen des Spannhebels 13 in den angeklappten Zustand gemäß Figur 20 rutscht die Spannvorrichtung 11 dagegen über die Außenverzahnung 20a der beiden Zahnräder 20, so dass die beiden Zahnräder 20 nicht wieder zurückbewegt werden.

Anschließend kann der Spannhebel 13 dann wieder abgeklappt werden, wobei das Zugband 3 dann weiter gespannt wird.

Auf diese Weise kann die gewünschte Spannung des Zugbandes 3 eingestellt werden.

Weiterhin ist zu erwähnen, dass der Spannhebel 13 eine Aussparung 10a (vgl. Fig. 9) aufweist, die im angeklappten Zustand gemäß Figur 20 die Sperrklinke 10 aufnimmt und dadurch verriegelt. In diesem verriegelten Zustand verriegelt die Sperrklinke 10 wiederum die beiden Zahnräder 20, wie aus Figur 14 ersichtlich ist.

Wichtig ist bei der erfindungsgemäßen Ratschenschnalle, dass der Spannhebel 13 zusammen mit den beiden Zahnrädern 20 und der Zugwalze 5 ein Getriebe bildet, wobei beide Zahnräder 20 einen größeren Durchmesser aufweisen als die Verzahnung 5c der Zugwalze 5.

Die Erfindung ist nicht auf das vorstehend beschriebene bevorzugte Ausführungsbeispiel beschränkt. Vielmehr ist eine Vielzahl von Varianten und Abwandlungen möglich, die in den Schutzbereich fallen, wie durch die folgenden Ansprüchen definiert.

### Bezugszeichenliste:

- 1: Skischuh
- 2: Ratschenhalter
- 3: Zugband
- 4a: Verankerung
- 4b: Nut
- 4c: Niet
- 4d: Nietstange
- 5: Zugwalze
- 5a: unverzahnter Bereich
- 5b: Federn
- 5c: Verzahnung
- 6: Achsenwelle
- 6a: Nuten
- 7: Splint
- 8: Spannfeder
- 9: Spannfeder
- 10: Sperrklinke
- 10a: Aussparung
- 11: Spannvorrichtung
- 12: Entriegler
- 12a: Griff für Entriegler
- 12b: Führungsschlitz
- 13: Spannhebel
- 14: Rückrutschsperre
- 14a: Griff
- 15: Achsendurchgang
- 16: Spannvorrichtung
- 17: Entriegelung
- 17a: Spannfedersystem
- 18: Achsenkopf
- 19: Unterlegscheibe
- 20: Zahnräder
- 20a: Außenverzahnung
- 21: Federn
- 22: Schnallenbügel
- 23: Schnallenhaken
- 23a: Hakenstellung
- 23b: Hakenstellung
- 24: Schnallenspange
- 25: Verzahnter Bereich des Zugbands
- 26: nicht verzahnter Bereich des Zugbands

## Patentansprüche

1. Ratschenschnalle zum Verschließen eines Schuhs (1), insbesondere eines Skischuhs, mit
a) einer drehbaren Zugwalze (5), wobei die Zugwalze (5) an ihrer Mantelfläche eine Außenverzahnung (5c) aufweist,
b) einem Zugband (3) mit einem ersten Bandende, das an dem Schuh (1) befestigt werden kann, und einem durch die Zugwalze (5) gespannten freien zweiten Bandende, wobei das Zugband (3) eine Verzahnung (25) aufweist, die an die Außenverzahnung (5c) der Zugwalze (5) angepasst ist und in die Außenverzahnung (5c) der Zugwalze (5) eingreift, sowie mit
c) einem schwenkbaren Spannhebel (13) zum Drehen der Zugwalze (5) mit einer bestimmten Bedienkraft, um das Zugband (3) zu spannen, und
d) einem Getriebe (13, 20, 6, 5) zur Drehmomentübertragung von dem Spannhebel (13) auf die Zugwalze (5),
e) wobei das Getriebe mindestens ein Zahnrad (20) aufweist, das verdrehsicher mit der Zugwalze (5) verbunden ist,
f) während der Spannhebel (13) in das Zahnrad (20) eingreift, um die Zugwalze (5) zu drehen,
**dadurch gekennzeichnet,**
g) **dass** das Zahnrad (20) einen größeren Durchmesser aufweist als die Zugwalze (5).

2. Ratschenschnalle nach einem der vorhergehenden Ansprüche, **dadurch gekennzeichnet, dass** das Durchmesserverhältnis des Getriebes größer ist als 1.5, 2 oder 3.

3. Ratschenschnalle nach einem der vorhergehenden Ansprüche, **dadurch gekennzeichnet, dass** der Spannhebel (13) und die Zugwalze (5) getrennte Bauteile sind.

4. Ratschenschnalle nach einem der vorhergehenden Ansprüche, **dadurch gekenzeichnet, dass** die Zugwalze (5) eine Drehachse (6) aufweist, die innerhalb der Ratschenschnalle ortsfest ist.

5. Ratschenschnalle nach einem der vorhergehenden Ansprüche, **gekennzeichnet durch** eine Ratsche, die den Spannhebel (13) mechanisch mit der Zugwalze (5) verbindet, wobei die Ratsche die Zugwalze (5) nur in einer Schwenkrichtung des Spannhebels (13) mitnimmt und ansonsten den Spannhebel (13) von der Zugwalze (5) entkoppelt.

6. Ratschenschnalle nach Anspruch 5, **dadurch gekennzeichnet, dass** die Ratsche einen lösbaren Verriegelungsmechanismus (10) aufweist, der den Spannhebel (13) wahlweise mit der Zugwalze (5) koppelt oder von der Zugwalze (5) entkoppelt.

7. Ratschenschnalle nach einem der vorhergehenden Ansprüche, **gekennzeichnet durch** eine lösbare Sperrklinke (10), die ein Zurückdrehen der Zugwalze (5) verhindert.

8. Ratschenschnalle nach Anspruch 7, **dadurch gekennzeichnet,**
a) **dass** der Spannhebel (13) nach dem Verschließen des Schuhs (1) an den Schuh (1) angeklappt werden kann,
b) **dass** der Spannhebel (13) im angeklappten Zustand automatisch die Sperrklinke (10) verriegelt und dadurch ein Lösen der Sperrklinke (10) verhindert.

9. Schuh (1), **gekennzeichnet durch** eine Ratschenschnalle nach einem der vorhergehenden Ansprüche zum Verschließen des Schuhs (1).

10. Schuh (1) nach Anspruch 9, **dadurch gekennzeichnet, dass** es sich bei dem Schuh (1) um einen der folgenden Schuhtypen handelt:
a) Skischuh,
b) Snowboardschuh,
c) Schlittschuh,
d) Rollschuh,
e) Bergstiefel, insbesondere steigeisenfeste Bergstiefel.

11. Snow-Board-Bindung, **gekennzeichnet durch** eine Ratschenschnalle nach einem der vorhergehenden Ansprüche 1 bis 8 zum Verschließen der Snow-Board-Bindung.

## Claims

1. Ratch buckle for closing a shoe (1), particularly a ski boot, having
a) a rotatable drawing roller (5), wherein the drawing roller (5) comprises external teeth (5c) on its circumferential area,
b) a pull strap (3) having a first strap end, which can be attached to the shoe (1), and a free second strap end, which is tightened by the drawing roller (5), wherein the pull strap (3) comprises a toothing (25), which is adapted to the external teeth (5c) of the drawing roller (5) and which engages the external teeth (5c) of the drawing roller (5), and with
c) a pivotable tensioning lever (13) for rotating the drawing roller (5) with a certain handling force for tightening the pull strap (3), and
d) a gear (13, 20, 6, 5) for torque transmission from the tensioning lever (13) to the drawing roller (5),
e) wherein the gear comprises at least one gear wheel (20) which is connected with the drawing roller (5) in a non-rotatable manner,
f) wherein the tensioning lever (13) engages the gear wheel (20) in order to rotate the drawing roller (5),
**characterized in**
g) **that** the gear wheel (20) comprises a greater diameter than the drawing roller (5).

2. Ratch buckle according to claim 1, **characterized in that** the diameter ratio of the gear is greater than 1.5, 2 or 3.

3. Ratch buckle according to one of the preceding claims, **characterized in that** the tensioning lever (13) and the drawing roller (5) are separate parts.

4. Ratch buckle according to one of the preceding claims, **characterized in that** the drawing roller (5) comprises a rotation axis (6) which is stationary within the ratch buckle.

5. Ratch buckle according to one of the preceding claims, **characterized by** a ratch connecting the tensioning lever (13) mechanically with the drawing roller (5), wherein the ratch carries the drawing roller (5) in one pivoting direction of the tensioning lever (13) only and otherwise decouples the tensioning lever (13) from the drawing roller (5).

6. Ratch buckle according to claim 5, **characterized in that** the ratch comprises an unlockable locking mechanism (10) which alternatively couples the tensioning lever (13) to the drawing roller (5) or decouples it from the drawing roller (5).

7. Ratch buckle according to one of the preceding claims, **characterized by** an unlockable ratchet (10) which prevents turning back of the drawing roller (5).

8. Ratch buckle according to claim 7, **characterized in**
a) **that** the tensioning lever (13) can be folded to the shoe (1) after closing the shoe (1),
b) **that** the tensioning lever (13) automatically locks the ratchet (10) in a folded state and therefore prevents an unlocking of the ratchet (10).

9. Shoe (1), **characterized by** a ratch buckle according to one of the preceding claims for closing the shoe (1).

10. Shoe (10) according to claim 9, **characterized in that** the shoe (1) belongs to one of the following types of shoes:
a) ski boot,
b) snowboard boot,
c) ice-skate shoe,
d) roller-skate,
e) climbing boot, particularly suitable for climbing irons.

11. Snowboard binding, **characterized by** a ratch buckle according to one of the preceding claims 1 to 8 for closing the snowboard binding.

## Revendications

1. Boucle à cliquet pour la fermeture d'une chaussure (1), en particulier une chaussure de ski, comportant
a) un rouleau d'entraînement (5) rotatif, ledit rouleau d'entraînement (5) étant muni d'une denture extérieure (5c) sur sa paroi périphérique,
b) une lame de tirage (3) avec une première extrémité qui peut être fixée à la chaussure (1) et une deuxième extrémité libre bloquée par le rouleau d'entraînement (5), la lame de tirage (3) comportant une denture (25), qui est ajustée à la denture extérieure (5c) du rouleau d'entraînement (5) et qui engrène dans la denture extérieure (5c) du rouleau d'entraînement (5), et comportant
c) un levier de serrage (13) pivotant destiné à faire tourner le rouleau d'entraînement (5) avec une force de commande déterminée pour bloquer la lame de tirage (3), et
d) un engrenage (13, 20, 6, 5) pour la transmission du couple de rotation depuis le levier de serrage (13) sur le rouleau d'entraînement (5),
e) ledit engrenage comportant au moins une roue dentée (20), qui est reliée de manière solidaire en rotation avec le rouleau d'entraînement (5),
f) tandis que le levier de serrage (13) engrène dans la roue dentée (20) pour faire tourner le rouleau d'entraînement (5),
**caractérisée**
g) **en ce que** la roue dentée (20) a un diamètre supérieur à celui du rouleau d'entraînement (5).

2. Boucle à cliquet selon l'une des revendications précédentes, **caractérisée en ce que** le rapport des diamètres de l'engrenage est supérieur à 1,5, 2 ou 3.

3. Boucle à cliquet selon l'une quelconque des revendications précédentes, **caractérisée en ce que** le levier de serrage (13) et le rouleau d'entraînement (5) sont des pièces séparées.

4. Boucle à cliquet selon l'une quelconque des revendications précédentes, **caractérisée en ce que** le rouleau d'entraînement (5) comporte un axe de rotation (6) qui est localement fixe à l'intérieur de la boucle à cliquet.

5. Boucle à cliquet selon l'une quelconque des revendications précédentes, **caractérisée par** un cliquet, qui relie mécaniquement le levier de serrage (13) au rouleau d'entraînement (5), ledit cliquet entraînant le rouleau d'entraînement (5) seulement dans un sens de pivotement du levier de serrage (13) et, à part cela, le levier de serrage (13) est découplé du rouleau d'entraînement (5).

6. Boucle à cliquet selon la revendication 5, **caractérisée en ce que** le cliquet comporte un mécanisme de verrouillage (10) déblocable qui, au choix, couple le levier de serrage (13) avec le rouleau d'entraînement (5) ou le découple du rouleau d'entraînement (5).

7. Boucle à cliquet selon l'une quelconque des revendications précédentes, **caractérisée par** un rochet de verrouillage (10) déblocable, qui empêche une rotation de retour du rouleau d'entraînement (5).

8. Boucle à cliquet selon la revendication 7, **caractérisée**
a) **en ce que**, après la fermeture de la chaussure (1), le levier de serrage (13) peut être rabattu sur la chaussure (1),
b) **en ce que**, dans la position rabattue, le levier de serrage (13) verrouille automatiquement le rochet de verrouillage (10) et, de ce fait, empêche une désolidarisation du rochet de verrouillage (10).

9. Chaussure (1), **caractérisée par** une boucle à cliquet, selon l'une quelconque des revendications précédentes, destinée à la fermeture de la chaussure (1).

10. Chaussure (1) selon la revendication 9, **caractérisée en ce que** la chaussure (1) est l'un des types de chaussure suivait :
a) une chaussure de ski,
b) une chaussure de planche à neige,
c) une chaussure de patin à glace,
d) une chaussure de patin à roulettes,
e) une chaussure montante de marche, en particulier une chaussure montante de marche résistante aux crampons.

11. Fixation de planche à neige, **caractérisée par** une boucle à cliquet, selon l'une quelconque des revendications précédentes 1 à 8, destinée à la fermeture de la fixation de snowboard.
